# EUROPÄISCHE PATENTSCHRIFT

(11) **EP 0 768 125 B1**
(45) Veröffentlichungstag und Bekanntmachung des Hinweises auf die Patenterteilung: **10.11.1999**
(21) Anmeldenummer: 96114604.0
(22) Anmeldetag: 12.09.1996
(51) Int. Cl.: B21B 29/00, B21B 31/02

(54) **Führungsvorrichtung für Vier- oder Mehrwalzengerüste**
Guiding device for rolling stand with four or more cylinders
Dispositif de guidage pour une cage de laminoir à quatre cylindres ou plus

(30) Priorität: 28.09.1995 DE 19536042
(43) Veröffentlichungstag der Anmeldung: 16.04.1997
(73) Patentinhaber: SMS SCHLOEMANN-SIEMAG AKTIENGESELLSCHAFT, 40237 Düsseldorf (DE)
(72) Erfinder: Kühn, Helmut, 57223 Kreuztal (DE)
(74) Vertreter: Valentin, Ekkehard, Dipl.-Ing.

(56) Entgegenhaltungen:
- EP-A- 0 256 408
- DE-A- 3 906 618
- DE-C- 955 132
- FR-A- 2 095 269
- FR-A- 2 203 682
- FR-A- 2 648 372

## Beschreibung

Die Erfindung bezieht sich auf eine Führungsvorrichtung für Vier- oder Mehrwalzengerüste mit Arbeitswalzen, Stützwalzen und ggfs. zwischen den Arbeitswalzen und den Stützwalzen angeordnete Zwischenstützwalzen, bei denen Biegeblöcke für die Lagereinbaustücke der Walzen von, in den Fenstern des Walzgerüstes angeordneten Paaren an Zylinderstäben geführt werden, deren beide Enden direkt oder indirekt mit dem Walzgerüst verbunden sind, und zwischen denen jeweils ein, gegen den oberen und den unteren Biegeblock der Lagereinbaustücke eines Walzenpaares abgestütztes Biege-Kolben-Zylinder-Aggregat angeordnet ist.

Mit solchen Führungen lassen sich alle Biege- und Balancierkräfte sowie Kräfte, die bei der axialen Verschiebung der Walzen entstehen, ohne zu große Reibungen und zu großem Verschleiß in das Walzgerüst einleiten.

Bei einer bekannten gattungsgemäßen Ausbildung der Führungsvorrichtung (DE-A-39 06 618) sind die Enden der Zylinderstäbe verschiebefest in ständerfeste Haltestücke eingesetzt, die von den Fensterseitenwänden her in die Fensteröffnung kragen. Die Biegeblöcke der Lagereinbaustücke der oberen und der unteren Arbeitswalze weisen seitliche Ansätze mit zylindrischen Längsausnehmungen auf, die mit Kugelbuchsen ausgestattet, auf den Zylinderstäben längsverschiebbar sind.

Da die, durch die beim Biegen der Walzen über einen maximalen Axialverschiebeweg notwendigen Biegekräfte im Bereich der Biegeblöcke von deren Führung abgefangen werden und dabei, in diesen erhebliche Reibkräfte erzeugen, ist der mit dieser Vorrichtung praktisch erreichbare, die Verteilung der Reibkräfte auf die Länge bestimmende Stützabstand der Führungselemente begrenzt.

Der Erfindung liegt die Aufgabe zugrunde, die bekannte Führungsvorrichtung so zu verbessern, daß größere Stützabstände möglich sind. Diese Aufgabe wird dadurch gelöst, daß die beiden Enden der Zylinderstäbe nicht verschiebefest,sondern axial verschiebbar in den Ständerfenstern gelagert sind, wobei einer der Zylinderstäbe eines Paares in dem einen der Biegeblöcke längsverschiebbar geführt und mit dem anderen Biegeblock fest verbunden, und der andere Zylinderstab fest mit dem einen Biegeblock verbunden und in dem anderen Biegeblock längsverschieblich geführt sind. Mit dieser Ausbildung werden die wirksamen Stützabstände der Führungslängen gegenüber denen vergleichbarer bekannter Führungsvorrichtungen deutlich vergrößert.

Bei Anwendung von, in die Fensteröffnungen des Walzgerüstes eingesetzten, fest mit dem Walzgerüst verbundenen, in die Fensteröffnung kragenden Haltestücken für die Enden der Zylinderstäbe können diese Haltestücke erfindungsgemäß axiale Verschiebelager für die Enden der Zylinderstäbe aufweisen; dabei besteht, zur Schaffung einer horizontalen Verdrehsicherung für die Biegeblöcke die Möglichkeit, in den, einander zugeordneten Seitenflächen der Haltestücke und der Biegeblöcke jeweils aufeinanderlegbare Gleitplatten anzuordnen. Diese, aufeinanderlegbaren Gleitplatten können, wie die Erfindung weiter vorsieht, wechselseitig aus Werkstoffen unterschiedlicher Gefügehärte bestehen.

Bei Walzgerüsten mit einem Arbeitswalzenpaar, einem, diese abstützenden Zwischen-Stützwalzenpaar und einem Stützwalzenpaar können mit den Biegeblöcken der Lagereinbaustücke der Zwischen-Stützwalzen jeweils Paare von Zylinderführungsstäben fest verbunden sein, die parallel zu den Zylinderstabpaaren der Biegeblöcke der Lagereinbaustücke der beiden Arbeitswalzen längsverschiebbar in den ständerfesten Haltestücken geführt sind. Die Führungen zur Längsverschiebung der Enden der Zylinderstäbe können dabei als Durchgangsöffnungen in den Haltestücken ausgebildet werden und in den, den Durchgangsöffnungen zugewandten Unterseiten der Biegeblöcke des Lagereinbaustücks der Stützwalzen Aufnahmeöffnungen für die Enden der Zylinderstäbe angeordnet werden. Zur weiteren Vergrößerung der Stützabstände können erfindungsgemäß die, in den ständerfesten Haltestücken geführten Längen der Zylinderstäbe eines, fest mit dem Biegeblock der Lagereinbaustücke der oberen Zwischenwalze fest verbundenen Zylinderstabpaares und die der Zylinderstäbe des mit dem Biegeblock des Lagereinbaustücks der unteren Zwischen-Stützwalze verbundenen Zylinderstabpaares unter sich unterschiedlich bemessen werden.

Die Erfindung wird anhand der in der Zeichnung dargestellten Ausführungsbeispiele näher erläutert. In der Zeichnung zeigen
- Figur 1: die Führungsvorrichtung bei einem Vier-Walzengerüst, in einem Schnitt quer zu den Walzenachsen,
- Figur 2: die Draufsicht auf einen Schnitt nach der Linie A-A durch Fig. 1,
- Figur 3: einen Schnitt nach der Linie B-B durch Fig. 1,
- Figur 4: eine andere Ausbildungsform der Führungsvorrichtung an einem Sechs-Walzengerüst im Schnitt quer zu den Walzenachsen,
- Figur 5: die Draufsicht auf einen Schnitt nach der Linie A-A durch Fig. 4,
- Figur 6: einen weiteren Schnitt quer zu den Walzenachsen, hier nach der Linie E-E durch Fig. 5,
- Figur 7: die Draufsicht auf einen Schnitt nach der Linie B-B durch Fig. 6,
- Figur 8: einen Schnitt nach der Linie C-C durch Fig. 4,
- Figur 9: einen Schnitt nach der Linie D-D durch Fig. 4,
- Figur 10: einen Schnitt durch ein abgewandeltes Ausbildungsbeispiel der Führungsvorrichtung nach Fig. 4 nach der Linie C-C durch Fig. 4, und
- Figur 11: eine Darstellung dieses Ausführungsbeispiels in einem Schnitt nach der Linie D-D durch Fig. 4

Wie aus den Fig. 1 bis 3 zu ersehen, sind die oberen und unteren Walzen 1 und 2 des Arbeitswalzenpaares, abgestützt durch die oberen und unteren Stützwalzen 3 und 4, in oberen bzw. unteren Lagereinbaustücken 5 und 6 gelagert. Die Lagereinbaustücke 5 und 6 werden seitlich von oberen bzw. unteren Biegeblöcken 8 bzw. 10, die jeweils ein Paar bilden, erfaßt. In dem Fenster 7 (Fig. 1) des Walzgerüstes 13 sind, fest mit diesen verbunden, obere und untere Haltestücke 14 bzw. 16 angeordnet, die jeweils in das Fenster 7 hineinkragen und Axial-Verschiebelager 18 (Fig. 1) aufweisen, in die die Zylinderstäbe 19 eines Zylinderstabpaares mit ihren jeweiligen Enden 19a (Fig. 3) längsverschieblich eingesetzt sind. An den Zylinderstäben 19 eines Zylinderstabpaares sitzt der eine (rechte) Zylinderstab 19, wie aus Fig. 3 ersichtlich, fest in dem unteren Biegeblock 10 und ist in dem oberen Biegeblock 8 längsverschieblich geführt, während der andere (linke) Zylinderstab 19 umgekehrt fest in dem oberen Biegeblock 8 sitzt und in dem unteren Biegeblock 10 längsverschieblich geführt wird.

Zwischen den Zylinderstäben 19 eines Zylinderstabpaares in den oberen bzw. unteren Biegeblöcken 8 und 10 sind jeweils Biege-Kolben-Zylinder-Aggregate 21 angeordnet.

Bei einem maximalen axialen Verschiebeweg VS der Walzen 1, 2 sind die Biegemomente aus den Kräften FB mal dem Abstand a (Fig. 1) und FB mal dem Abstand b (Fig. 3) im wesentlichen die Ursache für die Entstehung von Reibkräften. Diese Biegemomente werden im Bereich der Führungsflächen der Zylinderstäbe 19 durch Paare von Normalkräften abgefangen, die ihrerseits durch die Beziehung Normalkraft mal Reibzahl entsprechende Reibkräfte erzeugen. Durch den hier erzielten großen Stützabstand ST (Fig. 3) entstehen entsprechende Normalkräfte und damit auch niedrige Reibkräfte. Bei weiterer Herabsetzung der Reibzahl durch eine entsprechende Ausbildung der Führungsflächen lassen sich diese Reibkräfte in bekannter Weise zusätzlich verringern.

Zwischen den einander zugewandten Seitenflächen der Haltestücke, hier 16, und der Biegeblöcke, hier 10, sind, wie aus Fig. 2 zu ersehen, jeweils Gleitplatten 23 bzw. 24 angeordnet, mit denen die Vorrichtung gegen die Wirkung von Drehkräften in horizontalen Ebenen gesichert wird. Diese Gleitplatten 23 bzw. 24 weisen wechselseitig eine unterschiedliche Gefügehärte auf.

Bei der Ausbildung der Vorrichtung nach den Fig. 4 bis 9 für ein Walzgerüst mit einem Paar von Arbeitswalzen 25, 26, einem diese abstützenden Paar von Zwischenstützwalzen 27, 28 und einem Paar von, diese wiederum abstützenden Stützwalzen 29, 30, sind die beiden Arbeitswalzen 25, 26 mit ihren Lagereinbaustücken 5', 6' von Biegeblockpaaren 8' bzw. 10' gehalten, die entsprechend der Ausbildung nach den Fig. 1 bis 3 von Zylinderstabpaaren 19' (Fig. 8) geführt werden, deren beide Enden 19a' in den Haltestücken 14'; 16' längsverschieblich geführt sind. Die Zylinderstäbe 19' des Zylinderstabpaares sitzen ebenfalls wie bei der Ausbildung nach Fig. 3 einerseits fest in dem einen Biegeblock 8' und werden in dem anderen Biegeblock 10' längsverschieblich geführt und umgekehrt. Zwischen den beiden Biegeblöcken 8', 10' eines Biegeblockpaares wird jeweils auch hier ein Biege-Kolben-Zylinder-Aggregat 21' angeordnet. Die Zwischenstützwalzen 27, 28 mit ihren Lagereinbaustücken 31, 32 werden von Biegeblockpaaren 33 bzw. 35 gehalten, die ihrerseits jeweils fest mit Paaren von Führungsstäben (Fig. 9) 37 bzw. 39 verbunden sind, die, parallel zu den Zylinderstäben 19' in den ständerfesten Haltestücken 14', 16' geführt werden. Die Biegeblöcke 33 und 35 werden von Biege-Kolben-Zylinder-Aggregaten 41 bzw. 42 (Fig. 6, 7, und 9) beaufschlagt, die sich gegen das Haltestück 14' bzw. 16' abstützen. Die Biegeblockpaare 33 bzw. 35 für die Zwischenstützwalzen 27, 28 können deshalb unabhängig von den Biegeblockpaaren 8' und 10' der Arbeitswalzen 25, 26 betätigt und bewegt werden.

Wie aus der Darstellung nach den Fig. 10 und 11 hervorgeht, können die in den ständerfesten Haltestücken 15'' längsverschieblich geführten Zylinderstäbe 37'' bzw. 39'' in ihren in den Haltestücken 14'' geführten Längen L1 und L2 unterschiedlich bemessen werden, wodurch sich ein größerer, der Länge L1 entsprechender Stützabstand ergibt.

## Patentansprüche

1. Führungsvorrichtung für Vier- oder Mehrwalzengerüste mit Arbeitswalzen (1,2,25,26), Stützwalzen (3,4,29,30) und ggfs. zwischen Arbeitswalzen (1,2,25,26) und Stützwalzen (3,4,29,30) angeordneten Zwischenstützwalzen (27,28), bei denen Biegeblöcke (8,10) für die Lagereinbaustücke (5,6) der Walzen von, in Fenstern (7) des Walzgerüstes (13) angeordneten Paaren an Zylinderstäben (19) geführt werden, deren beide Enden (19a) direkt oder indirekt mit dem Walzgerüst (13) verbunden sind, und zwischen denen jeweils ein, gegen den oberen und den unteren Biegeblock (8,10) eines Walzenpaares abgestütztes Biege-Kolben-Zylinder-Aggregat (21) angeordnet ist.
**dadurch gekennzeichnet,**
daß die beiden Enden der Zylinderstäbe (19) axial verschiebbar in den Ständerfenstern (7) gelagert sind, wobei einer der Zylinderstäbe (19) eines Paares in dem einen der Biegeblöcke (8) längsverschiebbar geführt und mit dem anderen Biegeblock (10) fest verbunden, und der andere Zylinderstab (19) fest mit dem einen Biegeblock (8) und in dem anderen Biegeblock (10) längsverschiebbar geführt sind.

2. Führungsvorrichtung nach Anspruch 1,
mit, in die Fensteröffnungen (7) des Walzgerüstes (13) eingesetzten, fest mit dem Walzgerüst (13) verbundenen, in die Fensteröffnung (7) kragenden Haltestücken (14,16) für die Enden (19a) der Zylinderstäbe (19),
**dadurch gekennzeichnet,**
daß die Haltestücke (14, 16) Axial-Verschiebelager (18) für die Enden (19a) der Zylinderstäbe (19) aufweisen.

3. Führungsvorrichtung nach Anspruch 2,
**dadurch gekennzeichnet,**
daß in den, einander zugewandten Seitenflächen der Haltestücke (14, 16) und der Biegeblöcke (8, 10) jeweils aufeinanderlegbare Gleitplatten (23, 24) angeordnet sind.

4. Führungsvorrichtung nach Anspruch 3,
**dadurch gekennzeichnet,**
daß die aufeinanderlegbaren Gleitplatten (23, 24) wechselseitig aus Werkstoffen unterschiedlicher Gefügehärte bestehen.

5. Führungsvorrichtung nach Anspruch 1,
für Walzgerüste (13) mit einem Arbeitswalzenpaar (25,26), einem dieses abstützenden Zwischenstützwalzenpaar (27,28) und einem Stützwalzenpaar (29,30),
**dadurch gekennzeichnet,**
daß mit den Biegeblöcken (33; 35) der Lagereinbaustücke der Zwischenstützwalzen (27, 28) jeweils Paare von Zylinder-Führungsstäben (37, 39) fest verbunden sind, die parallel zu den Zylinderstabpaaren (19') der Biegeblöcke (8') der Lagereinbaustücke (5'; 6') der beiden Arbeitswalzen (25, 26) längsverschiebbar zu den ständerfesten Haltestücken (14'; 16') geführt sind.

6. Führungsvorrichtung nach den Ansprüchen 1 und 5,
**dadurch gekennzeichnet,**
daß die Führungen zur Längsverschiebung der Enden der Zylinderstäbe (19: 19') bzw. der Zylinderführungsstäbe (37; 39) als Durchgangsöffnungen in den Haltestücken (14, 16; 14', 16') ausgebildet sind.

7. Führungsvorrichtung nach Anspruch 6,
**dadurch gekennzeichnet,**
daß in den den Durchgangsöffnungen zugewandten Unterseiten der Biegeblöcke (8, 8') der Lagereinbaustücke der Arbeitswalzen (1, 2; 25, 26) und/oder der Lagereinbaustücke der Zwischenstützwalzen (27, 28) Aufnahmeöffnungen für die Enden der Zylinderstäbe (19; 19') bzw. der Zylinderführungsstäbe (27; 39) angeordnet sind.

8. Führungsvorrichtung nach einem der Ansprüche 5 bis 7,
**dadurch gekennzeichnet,**
daß die, in den ständerfesten Haltestücken (14', 16') geführten Längen eines, fest mit dem Biegeblock (33) des Lagereinbaustücks (31) der oberen Zwischenstützwalze (27) fest verbundenen Zylinderführungsstabpaares (37'') und die Zylinderführungsstäbe (39'') eines fest mit dem Biegeblock (35) des Lagereinbaustücks (32) der unteren Zwischenstützwalze (28) verbundenen Zylinderführungsstabpaares (39'') unter sich unterschiedlich bemessen sind.

## Claims

1. Guide device for four-roll or multi-roll stands with working rolls (1, 2, 25, 26), backing rolls (3, 4, 29, 30) and optionally also intermediate backing rolls (27, 28) arranged between the working rolls (1, 2, 25, 26) and backing rolls (3, 4, 29, 30), in which are guided bending blocks (8, 10) for the bearing chocks (5, 6) of the rolls of pairs of cylindrical bars (19) arranged in frames (7) of the roll stand (13), the two ends (19a) of which bars are directly or indirectly connected with the roll stand (13) and between which bars there is arranged each time a bending piston-cylinder unit (21) supported against the upper and lower bending block (8, 10) of a roll pair, characterised in that the two ends of the cylindrical bars (19) are mounted in the housing frames (7) to be axially displaceable, wherein one of the cylindrical bars (19) of a pair is guided to be longitudinally displaceable in one of the bending blocks (8) and is fixedly connected with the other bending block (10), and the other cylindrical bar (19) is fixed with the one bending block (8) and guided in the other bending block (10) to be longitudinally displaceable.

2. Guide device according to claim 1, with retaining members (14, 16), which are inserted in the frame openings (7) of the roll stand (13) and fixedly connected with the roll stand (13) and which project into the frame opening (7), for the cylindrical bars (19), characterised in that the retaining members (14, 16) comprise axial slide bearings (18) for the ends (19a) of the cylindrical bars (19).

3. Guide device according to claim 2, characterised in that slide plates (23, 24) placeable one against the other are respectively arranged in the mutually facing side surfaces of the retaining members (14, 16) and the bending blocks (8, 10).

4. Guide device according to claim 3, characterised in that the slide plates (23, 24), which are placeable one against the other, consist alternately of materials of different structural hardness.

5. Guide device according to claim 1, for roll stands (13) with a working roll pair (25, 26), an intermediate backing roll pair (27, 28) supporting this, and a backing roll pair (29, 30), characterised in that pairs of cylindrical guide bars (37, 39) are each time fixedly connected with the bending blocks (33; 35) of the bearing chocks of the intermediate backing rolls (27, 28), which bars are guided to be longitudinally displaceable relative to the retaining members (14'; 16'), which are fixed relative to the housing, and parallelly to the cylindrical bar pairs (19') of the bending blocks (8') of the bearing chocks (5'; 6') of the two working rolls (25, 26).

6. Guide device according to claims 1 and 5, characterised in that the guides for the longitudinal displacement of the ends of the cylindrical bars (19; 19') or the cylindrical guide bars (37; 39) are formed as passage openings in the retaining members (14, 16; 14', 16').

7. Guide device according to claim 6, characterised in that receiving openings for the ends of the cylindrical bars (19; 19') or the cylindrical guide bars (27; 39) are arranged in the undersides, which face the passage openings, of the bending blocks (8, 8') of the bearing chocks of the working rolls (1, 2; 25, 26) and/or of the bearing chocks of the intermediate backing rolls (27, 28).

8. Guide device according to one of claims 5 to 7, characterised in that the lengths, which are guided in the retaining members (14', 16') fixed relative to the housing, of a cylindrical guide bar pair (37''), which is fixedly connected with the bending block (33) of the bearing chock (31) of the upper intermediate backing roll (27), and the cylindrical guide bars (39'') of a cylindrical guide bar pair (39''), which is fixedly connected with the bending block (35) of the bearing chock (32) of the lower intermediate backing roll (28), differ in size with respect to one another.

## Revendications

1. Dispositif de guidage pour une cage de laminoir à quatre cylindres ou plus, comportant des cylindres de travail (1, 2, 25, 26), des cylindres d'appui (3, 4, 29, 30) et le cas échéant des cylindres d'appui intermédiaires (27, 28) agencés entre les cylindres de travail (1, 2, 25, 26) et les cylindres d'appui (3, 4, 29, 30), au niveau desquels des blocs de flexion (8, 10) pour les chaises (5, 6) des cylindres sont guidés par des paires de barres cylindriques (19) agencées dans des fenêtres (7) de la cage de laminoir (13), barres dont les deux extrémités (19a) sont reliées directement ou indirectement à la cage de laminoir (13) et entre lesquelles est agencée une unité à piston-et-cylindre de flexion respective (21) appuyée contre le bloc de flexion supérieur (8) et contre le bloc de flexion inférieur (10) d'une paire de cylindres, caractérisé en ce que les deux extrémités des barres cylindriques (19) sont montées axialement mobiles dans les fenêtres (7) du montant, l'une des barres cylindriques (19) d'une paire étant guidée longitudinalement mobile dans l'un des blocs de flexion (8) et étant solidaire de l'autre bloc de flexion (10), et l'autre barre cylindrique (19) étant solidaire de l'un des blocs de flexion (8) et étant guidée longitudinalement mobile dans l'autre bloc de flexion (10).

2. Dispositif de guidage selon la revendication 1, comportant des éléments de maintien (14, 16) pour les extrémités (19a) des barres cylindriques (19), lesdits éléments étant mis en place dans les ouvertures de fenêtre (7) de la cage de laminoir (13), solidaires de la cage de laminoir (13) et pénétrant dans les ouvertures de fenêtre (7), caractérisé en ce que les éléments de maintien (14, 16) comprennent des paliers à déplacement axial (18) pour les extrémités (19a) des barres cylindriques (19).

3. Dispositif de guidage selon la revendication 2, caractérisé en ce que des plaques de coulissement (23, 24) respectivement superposables sont agencées dans les surfaces latérales orientées les unes vers les autres des éléments de maintien (14, 16) et des blocs de flexion (8, 10).

4. Dispositif de guidage selon la revendication 3, caractérisé en ce que les plaques de coulissement (23, 24) superposables sont constituées en alternance en matériaux de différentes duretés structurelles.

5. Dispositif de guidage selon la revendication 1, destiné à des cages de laminoir (13) comportant une paire de cylindres de travail (25, 26), une paire de cylindres d'appui intermédiaires (27, 28) qui soutiennent ces derniers et une paire de cylindres d'appui (29, 30), caractérisé en ce que des paires respectives de barres de guidage cylindriques (37, 39) sont solidaires des blocs de flexion (33 ; 35) des chaises des cylindres d'appui intermédiaires (27, 28), lesdites barres étant guidées de façon longitudinalement mobile par rapport aux éléments de maintien (14' ; 16') solidaires du montant, parallèlement aux paires de barres cylindriques (19') des blocs de flexion (8') des chaises (5'; 6') des deux cylindres de travail (25, 26).

6. Dispositif de guidage selon les revendications 1 et 5, caractérisé en ce que les guidages destinés au déplacement longitudinal des extrémités des barres cylindriques (19 ; 19') ou des barres de guidage cylindriques (37 ; 39) sont réalisés sous forme d'ouvertures traversantes dans les éléments de maintien (14, 16 ; 14', 16').

7. Dispositif de guidage selon la revendication 6, caractérisé en ce que dans les faces inférieures, orientées vers les ouvertures traversantes, des blocs de flexion (8, 8') des chaises des cylindres de travail (1, 2 ; 25, 26) et/ou des chaises des cylindres d'appui intermédiaires (27, 28) sont prévues des ouvertures de réception pour les extrémités des barres cylindriques (19 ; 19') ou des barres de guidage cylindriques (27 ; 39).

8. Dispositif de guidage selon l'une quelconque des revendications 5 à 7, caractérisé en ce que les longueurs, guidées dans les éléments de maintien (14', 16') solidaires du montant, d'une paire de barres de guidage cylindriques (37'') solidaire du bloc de flexion (33) de la chaise (31) du cylindre d'appui intermédiaire supérieur (27), et les barres de guidage cylindriques (39'') d'une paire de barres de guidage cylindriques (39'') solidaire du bloc de flexion (35) de la chaise (32) du cylindre d'appui intermédiaire inférieur (28) peuvent avoir des tailles différentes entre elles.
